# EUROPÄISCHE PATENTANMELDUNG

(11) **EP 4 763 458 A1**
(43) Veröffentlichungstag der Anmeldung: **24.06.2026**
(21) Anmeldenummer: 24221197.7
(22) Anmeldetag: 18.12.2024
(51) Int. Cl.: B28B 1/26, B28B 1/00, B28B 7/20, E03D 11/08

(54) **HERSTELLUNGSVERFAHREN FÜR EINE WC-KERAMIK UND DADURCH HERGESTELLTE WC-KERAMIK**

(71) Anmelder: Geberit International AG, 8645 Jona (CH)
(72) Erfinder: DERKSEN, Ralf, 5610 Wohlen (CH); RUSEK, Andrzej, 62-600 Kolo (PL); PIECZYNSKI, Maciej, 62-600 Kolo (PL)
(74) Vertreter: Szynka Smorodin Patentanwälte Partnerschaft mbB

(57) **Zusammenfassung**

Die Erfindung betrifft ein Herstellungsverfahren für eine WC-Keramik (1) mit einem an eine Außenwandfläche (2) der WC-Keramik (1) angrenzenden Einlasskanal (4) für Spülwasser, umfassend:
d) Füllen eines durch eine mehrteilige Gießform (6) gebildeten Gießraums mit einem Füllschlicker;
f) Öffnen eines ersten Seitenwandformteils (6.1) nach Ablauf einer Scherbenbildungszeit;
g) Entnahme eines Formkörpers (7) aus dem in Bezug auf eine Hauptentformungsrichtung des ersten Seitenwandformteils (6.1) zumindest abschnittsweise hinterschnittigen Einlasskanal (4);
h) Einsetzen eines deckelartigen Garnierstücks (4.2) in eine nach Entnahme des Formkörpers (7) aus dem Einlasskanal (4) verbleibende Außenwandöffnung der WC-Keramik (1); und
i) stoffschlüssiges Verbinden des deckelartigen Garnstücks mit einer Außenwandfläche (2) der WC-Keramik (1) mittels eines Garnierschlickers.

## Beschreibung

Die vorliegende Erfindung betrifft ein Herstellungsverfahren für eine WC-Keramik sowie eine mit dem Verfahren hergestellte WC-Keramik.

WC-Keramiken für WCs oder Dusch-WCs werden häufig in Keramikgussverfahren hergestellt. Komplexere Geometrien der WC-Keramik sind häufig nur unter vergleichsweise hohem Aufwand herstellbar, insbesondere bei WC-Keramiken mit optimierter Wasserführung.

Der vorliegenden Erfindung liegt daher die Aufgabe zugrunde, ein verbessertes Verfahren zur Herstellung einer WC-Keramik anzugeben.

Erfindungsgemäß löst diese Aufgabe ein Herstellungsverfahren für eine WC-Keramik mit einem an eine Außenwandfläche der WC-Keramik angrenzenden Einlasskanal für Spülwasser, wobei das Herstellungsverfahren in der folgenden Reihenfolge umfasst:
d) Füllen eines durch eine mehrteilige Gießform gebildeten Gießraums mit einem Füllschlicker;
f) Öffnen eines ersten Seitenwandformteils der mehrteiligen Gießform nach Ablauf einer Scherbenbildungszeit;
g) Entnahme eines Formkörpers aus dem in Bezug auf eine Hauptentformungsrichtung des ersten Seitenwandformteils zumindest abschnittsweise hinterschnittigen Einlasskanal;
h) Einsetzen eines deckelartigen Garnierstücks in eine nach Entnahme des Formkörpers aus dem Einlasskanal verbleibende Außenwandöffnung der WC-Keramik; und
i) stoffschlüssiges Verbinden des deckelartigen Garnierstücks mit einer Außenwandfläche der WC-Keramik mittels eines Garnierschlickers.

Vereinfacht gesagt wird eine für die Herstellung des hinterschnittigen Einlasskanals benötigte Außenwandöffnung mit dem deckelartigen Garnierstück verschlossen und das deckelartige Garnierstück anschließend stoffschlüssig mit der Außenwandfläche verbunden. Dies ermöglicht es, den zumindest abschnittsweise hinterschnittigen Einlasskanal einfach, bspw. ohne zusätzliche (Füll-)Schieber, mit dem Seitenwandformteil auszubilden, was bspw. hinsichtlich Werkzeugkosten und Wartungsaufwand der Gießform von Vorteil sein kann.

Insgesamt kann also mit einer vergleichsweise einfachen Gießform der abschnittsweise hinterschnittige Einlasskanal hergestellt werden, nämlich ohne zusätzliche Schieber. Zudem kann durch die außenwandseitige Anbringung des deckelartigen Garnierstücks ein etwaig vorhandener Übergang zwischen dem deckelartigen Garnierstück und der Außenwandfläche der WC-Keramik (bspw. in Form einer sich visuell und/oder haptisch abzeichnenden Linie im Bereich des Übergangs) in einem Sekundärsichtbereich oder einem bei normaler Benutzung der WC-Keramik für den Nutzer nicht sichtbaren Bereich angeordnet werden. Dies kann bspw. einerseits den visuellen Gesamteindruck der WC-Keramik für den Nutzer verbessern und andererseits den Fertigungsaufwand für die Herstellung des Übergangs zwischen dem deckelartigen Garnierstück und der Außenwandfläche verringern.

Bevorzugt ist dabei der Garnierschlicker von dem Füllschlicker verschieden. Beispielsweise weist der Garnierschlicker gegenüber dem Füllschlicker zusätzliche Additive auf, wodurch eine initiale Haftfestigkeit des Garnierschlickers erhöht und hierdurch das deckelartige Garnierstück an der Außenwandfläche der WC-Keramik gehalten werden kann. Als Füllschlicker kommt bspw. eine keramische Suspension zum Einsatz, die in Gipsformen gegossen wird, um die WC-Keramik herzustellen. Der Schlicker kann bspw. Kaolin, Quarz, Feldspat und/oder eine Suspension hieraus aufweisen, wobei gängige Garnier- oder Füllschlicker für die Herstellung von WC-Keramiken dem Fachmann bekannt sind.

Gemäß einer bevorzugten Ausgestaltung umfasst das Herstellungsverfahren vor Schritt d) ferner die folgenden Schritte (in der folgende Reihenfolge):
a) Bereitstellen einer mehrteiligen Gießform, wobei die Gießform mindestens ein Rückwandformteil, zwei Seitenwandformteile und ein Kesselformteil umfasst;
b) Einlegen des Formkörpers in das erste der zwei Seitenwandformteile derart, dass ein durch den Formkörper gebildeter Einlasskanal für Spülwasser in Bezug auf eine Hauptentformungsrichtung des ersten Seitenwandformteils zumindest abschnittsweise hinterschnittig ist; und
c) Schließen der Gießform.

Die mehrteilige Gießform umfasst dabei mindestens das Rückwandformteil, die zwei Seitenwandformteile und das Kesselformteil; bevorzugt besteht die mehrteilige Gießform nur aus diesen. Die zwei Seitenwandformteile und das Rückwandformteil werden dabei derart bereitgestellt, dass durch diese die Außenwand inklusive der rückwandseitigen Montagefläche der WC-Keramik gebildet werden. Das Kesselformteil hingegen ist vorgesehen, um eine Innenwandfläche der WC-Keramik auszubilden, nämlich ausgehend vom oberseitigen Randbereich der WC-Keramik bis zum üblicherweise am tiefsten Punkt der Innenwandfläche austretenden Auslasskanal für Abwasser. Dabei werden die zwei Seitenwandformteile und das Rückwandformteil bspw. auf einer Ebene bereitgestellt und das Kesselformteil von oben auf die bereitgestellten Seitenwandformteile bzw. das Rückwandformteil aufgesetzt. Zwischen den einzelnen Formteilen der mehrteiligen Gießform wird hierbei ein Hohlraum gebildet, nämlich der mit dem Füllschlicker auszufüllende Gießraum.

Unter der Hauptentformungsrichtung des jeweiligen Teils der mehrteiligen Gießform wird dabei die Bewegungsrichtung des jeweiligen Teils während des Entformungsprozesses verstanden. Die Hauptentformungsrichtung bezeichnet also die Richtung, in der das jeweilige Teil der mehrteiligen Gießform von dem Werkstück (also der WC-Keramik) wegbewegt werden kann, ohne dass dieses durch einen Hinterschnitt zurückgehalten würde.

Bevorzugt wird vor dem Schließen der Gießform zumindest ein Formkörper derart in das erste der zwei Seitenwandformteile eingelegt, dass der durch den Formkörper gebildete Einlasskanal (nach Ablauf der Scherbenbildungszeit) in Bezug auf die Hauptentformungsrichtung des ersten Seitenwandformteils hinterschnittig ist. Nach dem Einlegen des Formkörpers wird die Gießform geschlossen und anschließend (wie eingangs erläutert) der Gießraum mit dem Füllschlicker gefüllt.

Gemäß einer bevorzugten Ausgestaltung umfasst das Herstellungsverfahren zudem den folgenden Schritt:
e) Halten des Füllschlickers in der geschlossenen Gießform, bis ein hieraus gebildeter Scherben eine mittlere Wandstärke von mindestens 8 mm, bevorzugt mindestens 10 mm, 12 mm oder 14 mm (mit möglichen Obergrenzen, hiervon unabhängig, bei höchstens 20 mm, 18 mm oder 16 mm) erreicht.

Als "mittlere Wandstärke" wird hierbei ein Mittelwert einer über eine gewisse Außen- bzw. Innenwandfläche gemessenen Materialstärke der jeweiligen Wandfläche bezeichnet, also deren über diese Fläche gemittelte Dicke.

Bevorzugt wird nach dem Ablauf der Scherbenbildungszeit der nicht für die Bildung des Scherbens benötigte Füllschlicker abgelassen. Die Scherbenbildungszeit kann bspw. von den verwendeten Materialzusammensetzungen, den Umgebungstemperaturen oder dem verwendeten Herstellungsverfahren abhängen. Im Kontext dieser Erfindung meint die Scherbenbildungszeit denjenigen Zeitraum, der notwendig ist, um mindestens eine mittlere Wandstärke von 8 mm zu erreichen (siehe zuvor).

Gemäß einer bevorzugten Ausgestaltung wird nach Schritt e) und vor Schritt f) zunächst das Kesselformteil, an welchem die Innenwandfläche der WC-Keramik gebildet wird, entfernt. Es wird also zunächst das Kesselformteil entfernt, was bspw. hinsichtlich einer Zugänglichkeit zu dem ersten Seitenwandformteil vorteilhaft sein kann.

Gemäß einer bevorzugten Ausgestaltung wird eine Außenwand des Einlasskanals zumindest abschnittsweise durch das deckelartige Garnierstück gebildet, welches in Schritt i) stoffschlüssig mit der Außenwand der WC-Keramik verbunden wird.

Vereinfacht gesagt bildet das stoffschlüssig mit der Außenwand verbundene deckelartige Garnierstück also einen Teil der Außenwand des Einlasskanals. Einerseits kann hierdurch, wie bereits erläutert, der zumindest abschnittsweise hinterschnittige Einlasskanal ausgebildet werden, andererseits kann dies jedoch auch hinsichtlich einer strömungsdynamischen Optimierung des Wasserflusses im Einlasskanal vorteilhaft sein.

Gemäß einer bevorzugten Ausgestaltung ist das deckelartige Garnierstück konvex gekrümmt und wird in Schritt h) an einer konvex gekrümmten Außenfläche der WC-Keramik angeordnet. Das konvex gekrümmte deckelartige Garnierstück schließt sich also an die konvexe Außenfläche der WC-Keramik an und setzt diese fort. Hierdurch kann einerseits ein visuell ansprechender Gesamteindruck erreicht werden, andererseits kann die konvexe Form auch hinsichtlich einer Durchströmung in dem Wasserkanal (nämlich entlang einer innenliegenden Fläche des deckelartigen Garnierstücks) vorteilhaft sein.

Gemäß einer bevorzugten Ausgestaltung wird das deckelartige Garnierstück in Schritt h) an einer einer Rückwand zugewandten Seite der WC-Keramik angeordnet. Als die "der Rückwand zugewandte Seite" der WC-Keramik ist derjenige Teil der Außenwandfläche zu verstehen, der zumindest mit einer Komponente einer Oberflächennormalen in Richtung einer Rückwand (im montierten Zustand der WC-Keramik an einer Wand) blickt, üblicherweise also deren näher an der Wand gelegene hintere Hälfte.

Die Anbringung des deckelartigen Garnierstücks im Bereich der hinteren Hälfte der Außenwandfläche, also im zur Rückwand blickenden Bereich, kann für das optische Erscheinungsbild der WC-Keramik vorteilhaft sein, insbesondere im Falle sichtbarer Übergänge zwischen dem deckelartigen Garnierstück und der Außenwandfläche der WC-Keramik.

Gemäß einer bevorzugten Ausgestaltung sind das Rückwandformteil, die zwei Seitenwandformteile und das Kesselformteil aus Gips hergestellt. Gips entzieht aufgrund seiner Porosität dem Füllschlicker Wasser und ermöglicht hierdurch die Bildung des Scherbens an den Grenzflächen der Gießform, also die Erreichung einer Mindestfestigkeit der WC-Keramik für die nachfolgenden Bearbeitungsschritte.

Alternativ hierzu sind das Rückwandformteil, die zwei Seitenwandformteile und das Kesselformteil, also die Bestandteile der bevorzugt vierteiligen Gießform, aus einem porösen Kunststoffmaterial hergestellt. Das poröse Kunststoffmaterial ist dabei vorgesehen, um in dem Schlicker enthaltenes Wasser unter Zurückhaltung der nichtwasserbasierten Bestandteile des Schlickers aus dem Gießraum entweichen zu lassen. Bevorzugt wird der Gießraum nach Ablauf der Scherbenbildungszeit und dem Ablassen des für die Scherbenbildung nicht benötigten (Rest-)Füllschlickers derart mit Druckluft beaufschlagt, dass die wasserbasierten Bestandteile des Schlickers durch die poröse Schichtstruktur der Gießformteile entweichen und sich der gebildete Scherben weiter verfestigt.

Die Erfindung betrifft ferner auch eine WC-Keramik, erhalten durch ein Herstellungsverfahren nach einem der vorstehenden Aspekte, wobei die WC-Keramik umfasst:
- eine Außenwand, eine Innenwand und mindestens einen die Außenwand mit der Innenwand oberseitig verbindenden Randbereich;
- einen zumindest abschnittsweise hinterschnittigen Einlasskanal für Spülwasser, mit einem Einlassanschluss und einem Auslass, wobei der Einlassanschluss in einem rückwandseitigen Montagebereich der WC-Keramik an deren Außenwand und der Auslass in der Innenwand der WC-Keramik ausgebildet ist; und
- einen Auslasskanal für Abwasser,
wobei eine Außenwand des Einlasskanals zumindest abschnittsweise durch ein deckelartiges Garnierstück gebildet ist, welches stoffschlüssig mit der Außenwand der WC-Keramik verbunden ist.

Durch die stoffschlüssige Verbindung zwischen dem deckelartigen Garnierstück und der Außenwandfläche der WC-Keramik kann bspw. ein optisch homogener Gesamteindruck erreicht werden. Zudem kann die stoffschlüssige Verbindung zwischen Garnierstück und WC-Körper auch strömungsdynamisch verbesserte Eigenschaften aufweisen, bspw. am Übergang zwischen Garnierstück und etwaigen Innenflächen des Einlasskanals.

Gemäß einer bevorzugten Ausgestaltung ist das deckelartige Garnierstück nahtlos in die Außenwand der WC-Keramik eingefügt. Der Begriff "nahtlos" meint hierbei einen Übergang zwischen der Außenwandfläche der WC-Keramik und dem deckelartigen Garnierstück, welcher (von außen betrachtet) für das menschliche Auge aus einem gewissen Abstand (bspw. 1 m) nicht zu unterscheiden ist. Bevorzugt ist der Übergang zwischen der Außenwandfläche der WC-Keramik und dem deckelartigen Garnierstück hierbei flächenbündig, weist also keinen Versatz in der Breitenrichtung der WC-Keramik auf. Alternativ kann, was jedoch nicht bevorzugt ist, das deckelartige Garnierstück auch auf die Außenwandfläche aufgesetzt sein.

Gemäß einer bevorzugten Ausgestaltung ist das deckelartige Garnierstück in einer Draufsicht auf die WC-Keramik gegenüber einer Außenumfangslinie der WC-Keramik seitlich zurückversetzt. Mit anderen Worten: Von oben auf die WC-Keramik blickend ist das deckelartige Garnierstück vom Randbereich verdeckt, springt also in der Breitenrichtung hinter diesen zurück.

Gemäß einer bevorzugten Ausgestaltung ist das deckelartige Garnierstück konvex gekrümmt, bevorzugt ist zudem die Außenfläche der WC-Keramik im Bereich des deckelartigen Garnierstücks konvex gekrümmt. Bevorzugt ist das deckelartige Garnierstück an einer der Rückwand zugewandten Seite der WC-Keramik angeordnet. Vereinfacht gesagt ist das deckelartige Garnierstück also in einem hinteren Bereich der WC-Keramik angeordnet, welcher von vorne (im an der Wand montierten Zustand der WC-Keramik) kaum oder bevorzugt nicht zu sehen ist. Dies ermöglicht es, insbesondere auch im Falle einer konvex gekrümmten Außenfläche, etwaige Übergänge zwischen dem deckelartigen Garnierstück und der Außenwandfläche der WC-Keramik außerhalb des Sichtbereichs eines Nutzers anzuordnen.

Gemäß einer bevorzugten Ausgestaltung ist das deckelartige Garnierstück aus einem Keramikmaterial der WC-Keramik hergestellt. Durch die Verwendung desselben Materials für die WC-Keramik und das deckelartige Garnierteil kann einerseits eine ungleichmäßige Schrumpfung in nachgelagerten Prozessschritten vermieden und andererseits ein homogener visueller Gesamteindruck erhalten werden. Zudem kann die Verwendung des Keramikmaterials auch hinsichtlich akustischer Eigenschaften vorteilhaft sein, da bspw. gegenüber einem aus Kunststoff hergestellten Garnierteil ein Keramik-Garnierteil bessere Dämpfungseigenschaften für etwaige Strömungsgeräusche bietet.

Gemäß einer bevorzugten Ausgestaltung mündet der Auslass des Einlasskanals derart in einen von der Innenwand gebildeten Hohlraum der WC-Keramik, dass durch den Auslass in den Innenraum eintretendes Spülwasser tangential an der Innenwand zu dem Auslasskanal geleitet wird. Die tangentiale Einleitung des Spülwassers trägt bspw. zu einer insgesamt verbesserten Spülwirkung bei, da das Wasser spiralförmig entlang der Innenwandfläche der WC-Keramik strömt und hierdurch eine gleichmäßige Reinigung der Innenwandfläche bewirkt. Zudem kann auch etwaiges Spülgut zuverlässig von dieser Wasserströmung erfasst und dem Auslasskanal zugeführt werden.

Generell sind im Rahmen der Offenbarung Begriffe wie "oben", "seitlich", etc. (sowie entsprechende Richtungsangaben) als auf den an einer Wand montierten Zustand der WC-Keramik bezogen zu verstehen. In diesem Kontext meint "vorne" ein der Wand entgegengesetztes Ende der WC-Keramik und "hinten" den der Wand nächstgelegenen Bereich der WC-Keramik. Begriffe wie "links" und "rechts" beziehen sich auf eine Draufsicht auf die WC-Keramik von vorne, also in Richtung der Rückwand blickend.

Angaben wie Seitenwandfläche, Randbereich oder Innenwandfläche sind ebenso als auf den montierten Zustand der WC-Keramik bezogen zu verstehen. Bspw. bildet der oberseitige Randbereich der WC-Keramik die Auflagefläche für eine WC-Sitzgarnitur mit Deckel, die Außenflächen die auch bei geschlossenem Deckel von außen zu erkennenden Seitenflächen und die Innenflächen einen Aufnahmeraum für Spülgut, der üblicherweise (bei Nichtbenutzung) mit dem Deckel verschlossen ist.

Im Folgenden wird die Erfindung anhand von Ausführungsbeispielen näher erläutert, wobei die einzelnen Merkmale im Rahmen der nebengeordneten Ansprüche auch in anderer Kombination erfindungswesentlich sein können und auch weiterhin nicht im Einzelnen zwischen den unterschiedlichen Anspruchskategorien unterschieden wird.

Im Einzelnen zeigt/zeigen
- Figur 1: einen Schnitt durch eine Gießform 6 nach Ablauf einer Scherbenbildungszeit,
- Figur 2: eine Seitenansicht der Gießform 6 (von rechts),
- Figur 3: eine Schnittansicht durch die Gießform 6 und eine WC-Keramik 1,
- Figuren 4a-4c: eine Draufsicht auf die WC-Keramik 1,
- Figuren 5a-5c: eine Seitenansicht von schräg hinten auf die WC-Keramik 1, und
- Figur 6: einen exemplarischen Ablauf des Verfahrens zur Herstellung der WC-Keramik 1.

**Figur 1** zeigt eine Schnittdarstellung durch eine Gießform 6 (von oben auf eine WC-Keramik 6 blickend). Die Gießform 6 ist im gezeigten Beispiel vierteilig und umfasst ein Rückwandformteil 6.3, zwei Seitenwandformteile 6.1, 6.2 und ein Kesselformteil 6.4. Die Gießform 6 ist im gezeigten Beispiel aus Ton hergestellt.

Durch die Gießform 6 wird ein Gießraum gebildet, welcher mit einem Füllschlicker gefüllt wird. An den Kontaktflächen zwischen dem Ton der Gießform 6 und dem Füllschlicker kommt es zur sog. "Scherbenbildung", also dem Aushärten des Füllschlickers. Nach Ablauf der Scherbenbildungszeit wird die Gießform 6 geöffnet und die zumindest handfeste WC-Keramik 1 entnommen (siehe nachfolgend im Detail).

Zur Vereinfachung der Darstellung ist in Figur 1 die WC-Keramik 1 als Vollkörper dargestellt (siehe schraffierter Bereich zwischen einer Außenwandfläche 2 und einer Innenwandfläche 3 der WC-Keramik 1), jedoch wird bevorzugterweise der verbleibende Füllschlicker nach der Ablauf der Scherbenbildungszeit abgelassen, wodurch zwischen der Außenwandfläche 2 und der Innenwandfläche 3 ein Hohlraum entsteht. Die WC-Keramik 1 ist bevorzugt innen hohl, was jedoch zur Vereinfachung der Schnittdarstellung in Figur 1 nicht gezeigt ist.

Im in Figur 1 gezeigten Zustand ist die Scherbenbildungszeit bereits abgelaufen, d.h. die WC-Keramik 1 ist im gezeigten Beispiel zumindest handfest. Zur besseren Sichtbarkeit ist das oberseitige Kesselformteil 6.4, an welchem eine Innenwandfläche 3 der WC-Keramik 1 gebildet wird, nicht dargestellt. Die weiteren Teile der Gießform 6, nämlich die zwei Seitenwandformteile 6.1, 6.2 und das Rückwandformteil 6.3, sind in der dargestellten Schnittdarstellung (in einer Draufsicht auf die WC-Keramik 1 von oben) jedoch zu erkennen.

Das Rückwandformteil 6.3 ist vorgesehen, um eine rückwandseitige Anschlussfläche der WC-Keramik 1 auszubilden, also bspw. um einen Einlassanschluss 4.1 eines Einlasskanals 4 sowie einen Auslassanschluss (nicht dargestellt) eines Auslasskanals 5 herzustellen. Die Seitenwandformteile 6.1, 6.2 sind vorgesehen, um eine rechte (erstes Seitenwandformteil 6.1) bzw. eine linke (zweites Seitenwandformteil 6.2) Außenwandfläche 2 der WC-Keramik 1 auszubilden.

In Figur 1 sind exemplarisch durch Pfeile die Hauptentformungsrichtungen der Seitenwandformteile 6.1, 6.2 und des Rückwandformteils 6.3 dargestellt. Im gezeigten Beispiel liegen diese in einer Ebene, bspw. sind die Formteile 6.1, 6.2, 6.3 auf einer gemeinsamen Grundfläche aufgestellt und werden beim Öffnen der Gießform 6 jeweils auf dieser Grundfläche voneinander wegbewegt.

Wie in Figur 1 zu erkennen ist, ist der Einlasskanal 4 der WC-Keramik zumindest abschnittsweise hinterschnittig, und zwar in Bezug auf die Hauptentformungsrichtung des ersten Seitenwandformteils 6.1 der Gießform 6. Zur Herstellung dieses hinterschnittigen Teilbereichs des Einlasskanals 4 wird ein Formkörper 7 (siehe Figur 4a) vor einem Schließen der Gießform 6 derart in dem ersten Seitenwandformteil 6.1 eingelegt, dass nach dem Füllen des Gießraums mit dem Füllschlicker (siehe Schritt d) in der nachfolgenden Beschreibung des Verfahrens) und dem Ablauf der Scherbenbildungszeit (siehe Schritt f)) der zumindest abschnittsweise hinterschnittige Einlasskanal 4 gebildet ist. Nach einer Entnahme des Formkörpers 7 (Schritt g)) verbleibt in der Außenwandfläche 2 eine Außenwandöffnung, welche mit einem deckelartigen Garnierstück 4.2 (siehe Figur 2) verschlossen wird.

**Figur 2** zeigt eine Seitenansicht der Gießform 6 (von rechts), wobei zum besseren Verständnis in der Seitenansicht das erste Seitenwandformteil 6.1 nicht dargestellt ist. In der gezeigten Seitenansicht ist die WC-Keramik 1 zu erkennen, bei der die durch den Formkörper 7 erzeugte Außenwandöffnung mit dem deckelartigen Garnierstück 6.2 verschlossen ist.

Nämlich wurde das deckelartige Garnierstück 6.2 in die Außenwandöffnung eingesetzt (Schritt h)) und stoffschlüssig mittels eines Garnierschlickers mit der Außenwandfläche 2 verbunden (Schritt i)).

**Figur 3** zeigt exemplarisch einen Schnitt durch die WC-Keramik 1 parallel zu ihrer dahinterliegenden Wandmontagefläche. Exemplarisch sind in Figur 3 erneut die Hauptentformungsrichtungen der beiden Seitenwandformteile 6.1, 6.2 sowie des Kesselformteils 6.4 zu erkennen.

**Figuren 4a-4c** zeigen erneut eine Draufsicht auf die WC-Keramik 1 (ähnlich Figur 1). Beispielhaft sind hier mehrere eingelegte Formkörper 7.1-7.4 gezeigt.

Figur 4a zeigt einen Zustand die Gießform 6 während Schritt d) (siehe auch Schritt P6) in nachfolgenden Ausführungsbeispiel des Verfahrens). Erneut zu erkennen sind die beiden Seitenwandformteile 6.1, 6.2 sowie das Rückwandformteil 6.3. Zudem sind in Figur 4a mehrere Formkörper 7.1-7.4 gezeigt (häufig auch als "Keil" bezeichnet), mittels welcher der Einlasskanal 4 der WC-Keramik 1 sowie ein Teilbereich der Innenwandfläche 3 der WC-Keramik 1 gebildet werden. Im gezeigten Beispiel ist der erste Formkörper 7.1 derart in das erste Seitenwandformteil 6.1 der Gießform eingelegt, dass nach dem Füllen des Gießraums mit dem Füllschlicker (siehe Schritt d) bzw. P4) in der nachfolgenden Beschreibung des Verfahrens) und dem Ablauf der Scherbenbildungszeit (siehe Schritt f) bzw. P6)) der zumindest abschnittsweise hinterschnittige Einlasskanal 4 gebildet ist. Ein zweiter Formkörper 7.2 und ein dritter Formkörper 7.3 schließen sich an den ersten Formkörper 6.1 an und sind vorgesehen, um einen tangentialen Übergang zwischen dem Auslass 4.3 des Einlasskanals 4 und der Innenwandfläche 3 der WC-Keramik 1 auszubilden. Ein vierter Formkörper 7.4 ist im Rückwandformteil 6.3 der Gießform 6 vorgesehen, um einen Einlassanschluss 4.1 in dem Einlasskanal 4 für Spülwasser auszubilden.

Figur 4b zeigt eine Explosionsdarstellung der Gießform 6 (erneut in der Schnittansicht von oben). In Figur 4b sind nochmals die Seitenwandformteile 6.1, 6.2 sowie das Rückwandformteil 6.3 dargestellt. Zudem sind erneut die Formkörper 7.1-7.4 zu erkennen.

Figur 4c zeigt exemplarisch einen Schnitt durch die WC-Keramik 1 (erneut in der Schnittansicht von oben) nach Einsetzen des deckelartigen Garnierstücks 4.2 in die Außenwandöffnung der WC-Keramik 1 (Schritt h) bzw. P10)) und dem Öffnen der Gießform 6 (Schritt P12)). Hier ist der vollständig ausgebildete Einlasskanal 4 erneut zu erkennen.

**Figuren 5a-5c** zeigen exemplarisch eine Seitenansicht der WC-Keramik 1 (von schräg hinten gesehen, jeweils ohne Gießform 6) vor dem Einsetzen des deckelartigen Garnierstücks 4.2 (siehe Figur 5a), nach dem Einsetzen des deckelartigen Garnierstücks 4.2 (siehe Figur 5b) sowie nach dem stoffschlüssigen Verbinden des deckelartigen Garnierstücks 4.2 mit der Außenwandfläche 2 der WC-Keramik 1 (siehe Figur 5c). Wie in Figur 5c zu erkennen ist, ist das deckelartige Garnierstück 4.2 nach dem stoffschlüssigen Verbinden mit der Außenwandfläche 2 visuell nicht mehr von der Außenwandfläche 2 der WC-Keramik 1 zu unterscheiden.

**Figur 6** zeigt exemplarisch die Verfahrensschritte des Herstellungsverfahren für die WC-Keramik 1, nämlich wird in der folgenden Reihenfolge:

| | |
|---|---|
| P1) | eine mehrteilige Gießform 6 bereitgestellt, wobei die Gießform 6 mindestens ein Rückwandformteil 6.3, zwei Seitenwandformteile 6.1, 6.2 und ein Kesselformteil 6.4 umfasst, |
| P2) | ein Formkörper 7 derart in das erste der zwei Seitenwandformteile 6.1 eingelegt, dass ein durch den Formkörper 7 gebildeter Einlasskanal 4 für Spülwasser in Bezug auf eine Hauptentformungsrichtung des ersten Seitenwandformteils 6.1 zumindest abschnittsweise hinterschnittig ist, |
| P3) | die Gießform 6 geschlossen, |
| P4) | ein durch ein mehrteilige Gießform 6 gebildeter Gießraum mit einem Füllschlicker befüllt, |
| P5) | der Füllschlicker in der geschlossenen Gießform 6 für eine Scherbenbildungszeit gehalten, |
| P6) | ein nach Ablauf der Scherbenbildungszeit noch flüssiger Füllschlicker abgelassen, |
| P7) | nach Ablauf einer Scherbenbildungszeit das erste Seitenwandformteil 6.1 der Gießform 6 geöffnet, |
| P8) | das Kesselformteil 6.4 der Gießform 6 entfernt, |
| P9) | der Formkörper 7 aus dem in Bezug auf eine Hauptentformungsrichtung des ersten Seitenwandformteils 6.1 zumindest abschnittsweise hinterschnittigen Einlasskanal 4 entfernt, |
| P10) | ein deckelartiges Garnierstück 4.2 in eine nach Entnahme des Formkörpers 7 aus dem Einlasskanal 4 verbleibende Außenwandöffnung der WC-Keramik 1 eingesetzt, |
| P11) | das deckelartige Garnstück mit einer Außenwandfläche 2 der WC-Keramik 1 mittels eines Garnierschlickers stoffschlüssig verbunden, |
| P12) | die Gießform 6 geöffnet, und |
| P13) | die WC-Keramik 1 entnommen. |

### Bezugszeichenliste

- 1: WC-Keramik
- 2: Außenwandfläche der WC-Keramik 1
- 3: Innenwandfläche der WC-Keramik 1
- 4: Einlasskanal der WC-Keramik 1
- 4.1: Einlassanschluss des Einlasskanals 4
- 4.2: deckelartiges Garnierstücks des Einlasskanals 4
- 4.3: Auslass des Einlasskanals 4
- 5: Auslasskanal der WC-Keramik 1
- 6: Gießform
- 6.1: erstes Seitenwandformteil der Gießform 6
- 6.2: zweites Seitenwandformteil der Gießform 6
- 6.3: Rückwandformteil der Gießform 6
- 6.4: Kesselformteil der Gießform 6
- 7: Formkörper
- 7.1: erster Formkörper
- 7.2: zweiter Formkörper
- 7.3: dritter Formkörper
- 7.4: vierter Formkörper

## Patentansprüche

1. Herstellungsverfahren für eine WC-Keramik (1) mit einem an eine Außenwandfläche (2) der WC-Keramik (1) angrenzenden Einlasskanal (4) für Spülwasser, wobei das Herstellungsverfahren in der folgenden Reihenfolge umfasst:
d) Füllen eines durch eine mehrteilige Gießform (6) gebildeten Gießraums mit einem Füllschlicker;
f) Öffnen eines ersten Seitenwandformteils (6.1) der mehrteiligen Gießform (6) nach Ablauf einer Scherbenbildungszeit;
g) Entnahme eines Formkörpers (7) aus dem in Bezug auf eine Hauptentformungsrichtung des ersten Seitenwandformteils (6.1) zumindest abschnittsweise hinterschnittigen Einlasskanal (4);
h) Einsetzen eines deckelartigen Garnierstücks (4.2) in eine nach Entnahme des Formkörpers (7) aus dem Einlasskanal (4) verbleibende Außenwandöffnung der WC-Keramik (1); und
i) stoffschlüssiges Verbinden des deckelartigen Garnstücks mit einer Außenwandfläche (2) der WC-Keramik (1) mittels eines Garnierschlickers.

2. Herstellungsverfahren nach Anspruch 1, wobei das Herstellungsverfahren vor Schritt d) in der folgenden Reihenfolge ferner umfasst:
a) Bereitstellen der mehrteiligen Gießform (6), wobei die Gießform (6) mindestens ein Rückwandformteil (6.3), zwei Seitenwandformteile (6.1, 6.2) und ein Kesselformteil (6.4) umfasst;
b) Einlegen des Formkörpers (7) in das erste der zwei Seitenwandformteile (6.1) derart, dass ein durch den Formkörper (7) gebildeter Einlasskanal (4) für Spülwasser in Bezug auf eine Hauptentformungsrichtung des ersten Seitenwandformteils (6.1) zumindest abschnittsweise hinterschnittig ist; und
c) Schließen der Gießform (6).

3. Herstellungsverfahren nach Anspruch 1 oder 2, wobei das Herstellungsverfahren zwischen den Schritten d) und f) ferner umfasst:
e) Halten des Füllschlickers in der geschlossenen Gießform (6), bis ein hieraus gebildeter Scherben eine mittlere Wandstärke von mindestens 8 mm erreicht.

4. Herstellungsverfahren nach Anspruch 3, wobei nach Schritt e) und vor Schritt f) zunächst das Kesselformteil, an welchem eine Innenwandfläche (3) der WC-Keramik (1) gebildet wird, entfernt wird.

5. Herstellungsverfahren nach einem der Ansprüche 1 bis 4, wobei eine Außenwand des Einlasskanals (4) zumindest abschnittsweise durch das deckelartige Garnierstück (4.2) gebildet wird, welches in Schritt i) stoffschlüssig mit der Außenwandfläche (2) der WC-Keramik (1) verbunden wird.

6. Herstellungsverfahren nach einem der Ansprüche 1 bis 5, wobei das deckelartige Garnierstück (4.2) konvex gekrümmt ist und in Schritt h) an einer konvex gekrümmten Außenfläche der WC-Keramik (1) angeordnet wird.

7. Herstellungsverfahren nach einem der Ansprüche 1 bis 6, wobei das deckelartige Garnierstück (4.2) in Schritt h) an einer einer Rückwand zugewandten Seite der WC-Keramik (1) angeordnet wird.

8. Herstellungsverfahren nach einem der Ansprüche 1 bis 7, wobei das Rückwandformteil (6.3), die zwei Seitenwandformteile (6.1, 6.2) und das Kesselformteil (6.4) aus einem porösen Kunststoffmaterial hergestellt sind.

9. WC-Keramik (1), erhalten durch ein Herstellungsverfahren nach einem der vorstehenden Ansprüche, wobei die WC-Keramik (1) umfasst:
- eine Außenwandfläche (2), eine Innenwandfläche (3) und mindestens einen die Außenwandfläche (2) mit der Innenwandfläche (3) oberseitig verbindenden Randbereich;
- einen zumindest abschnittsweise hinterschnittigen Einlasskanal (4) für Spülwasser, mit einem Einlassanschluss (4.1) und einem Auslass (4.3), wobei der Einlassanschluss (4.1) in einem rückwandseitigen Montagebereich der WC-Keramik (1) an deren Außenwandfläche (2) und der Auslass (4.3) in der Innenwandfläche (3) der WC-Keramik (1) ausgebildet ist; und
- einen Auslasskanal (5) für Abwasser,
wobei eine Außenwand des Einlasskanals (4) zumindest abschnittsweise durch ein deckelartiges Garnierstück (4.2) gebildet ist, welches stoffschlüssig mit der Außenwandfläche (2) der WC-Keramik (1) verbunden ist.

10. WC-Keramik (1) nach Anspruch 9, wobei das deckelartige Garnierstück (4.2) nahtlos in die Außenwandfläche (2) eingefügt ist.

11. WC-Keramik (1) nach Anspruch 9 oder 10, wobei das deckelartige Garnierstück (4.2) in einer Draufsicht auf die WC-Keramik (1) gegenüber einer Außenumfangslinie der WC-Keramik (1) seitlich zurückversetzt ist.

12. WC-Keramik (1) nach einem der Ansprüche 9 bis 11, wobei das deckelartige Garnierstück (4.2) konvex gekrümmt ist, und wobei die Außenfläche der WC-Keramik (1) im Bereich des deckelartigen Garnierstücks (4.2) konvex gekrümmt ist.

13. WC-Keramik (1) nach einem der Ansprüche 9 bis 12, wobei das deckelartige Garnierstück (4.2) an einer einer Rückwand zugewandten Seite der WC-Keramik (1) angeordnet ist.

14. WC-Keramik (1) nach einem der Ansprüche 9 bis 13, wobei das deckelartige Garnierstück (4.2) aus einem Keramikmaterial der WC-Keramik (1) hergestellt ist.

15. WC-Keramik (1) nach einem der Ansprüche 9 bis 14, wobei der Auslass des Einlasskanals (4) derart in einen in der Innenwandfläche (3) gebildeten Hohlraum der WC-Keramik (1) mündet, dass durch den Auslass (4.3) in den Innenraum eintretendes Spülwasser tangential an der Innenwandfläche (3) zu dem Auslasskanal (5) geleitet wird.

## Geänderte Patentansprüche

### Geänderte Patentansprüche gemäss Regel 137(2) EPÜ.

1. Herstellungsverfahren für eine WC-Keramik (1) mit einem an eine Außenwandfläche (2) der WC-Keramik (1) angrenzenden Einlasskanal (4) für Spülwasser, wobei das Herstellungsverfahren in der folgenden Reihenfolge umfasst:
d) Füllen eines durch eine mehrteilige Gießform (6) gebildeten Gießraums mit einem Füllschlicker;
f) Öffnen eines ersten Seitenwandformteils (6.1) der mehrteiligen Gießform (6) nach Ablauf einer Scherbenbildungszeit;
g) Entnahme eines Formkörpers (7) aus dem in Bezug auf eine Hauptentformungsrichtung des ersten Seitenwandformteils (6.1) zumindest abschnittsweise hinterschnittigen Einlasskanal (4);
h) Einsetzen eines deckelartigen Garnierstücks (4.2) in eine nach Entnahme des Formkörpers (7) aus dem Einlasskanal (4) verbleibende Außenwandöffnung der WC-Keramik (1); und
i) stoffschlüssiges Verbinden des deckelartigen Garnierstücks (4.2) mit einer Außenwandfläche (2) der WC-Keramik (1) mittels eines Garnierschlickers.

2. Herstellungsverfahren nach Anspruch 1, wobei das Herstellungsverfahren vor Schritt d) in der folgenden Reihenfolge ferner umfasst:
a) Bereitstellen der mehrteiligen Gießform (6), wobei die Gießform (6) mindestens ein Rückwandformteil (6.3), zwei Seitenwandformteile (6.1, 6.2) und ein Kesselformteil (6.4) umfasst;
b) Einlegen des Formkörpers (7) in das erste der zwei Seitenwandformteile (6.1) derart, dass ein durch den Formkörper (7) gebildeter Einlasskanal (4) für Spülwasser in Bezug auf eine Hauptentformungsrichtung des ersten Seitenwandformteils (6.1) zumindest abschnittsweise hinterschnittig ist; und
c) Schließen der Gießform (6).

3. Herstellungsverfahren nach Anspruch 1 oder 2, wobei das Herstellungsverfahren zwischen den Schritten d) und f) ferner umfasst:
e) Halten des Füllschlickers in der geschlossenen Gießform (6), bis ein hieraus gebildeter Scherben eine mittlere Wandstärke von mindestens 8 mm erreicht.

4. Herstellungsverfahren nach Anspruch 3, wobei nach Schritt e) und vor Schritt f) zunächst das Kesselformteil, an welchem eine Innenwandfläche (3) der WC-Keramik (1) gebildet wird, entfernt wird.

5. Herstellungsverfahren nach einem der Ansprüche 1 bis 4, wobei eine Außenwand des Einlasskanals (4) zumindest abschnittsweise durch das deckelartige Garnierstück (4.2) gebildet wird, welches in Schritt i) stoffschlüssig mit der Außenwandfläche (2) der WC-Keramik (1) verbunden wird.

6. Herstellungsverfahren nach einem der Ansprüche 1 bis 5, wobei das deckelartige Garnierstück (4.2) konvex gekrümmt ist und in Schritt h) an einer konvex gekrümmten Außenfläche der WC-Keramik (1) angeordnet wird.

7. Herstellungsverfahren nach einem der Ansprüche 1 bis 6, wobei das deckelartige Garnierstück (4.2) in Schritt h) an einer einer Rückwand zugewandten Seite der WC-Keramik (1) angeordnet wird.

8. Herstellungsverfahren nach einem der Ansprüche 1 bis 7, wobei das Rückwandformteil (6.3), die zwei Seitenwandformteile (6.1, 6.2) und das Kesselformteil (6.4) aus einem porösen Kunststoffmaterial hergestellt sind.

9. WC-Keramik (1), erhalten durch ein Herstellungsverfahren nach einem der vorstehenden Ansprüche, wobei die WC-Keramik (1) umfasst:
- eine Außenwandfläche (2), eine Innenwandfläche (3) und mindestens einen die Außenwandfläche (2) mit der Innenwandfläche (3) oberseitig verbindenden Randbereich;
- einen zumindest abschnittsweise hinterschnittigen Einlasskanal (4) für Spülwasser, mit einem Einlassanschluss (4.1) und einem Auslass (4.3), wobei der Einlassanschluss (4.1) in einem rückwandseitigen Montagebereich der WC-Keramik (1) an deren Außenwandfläche (2) und der Auslass (4.3) in der Innenwandfläche (3) der WC-Keramik (1) ausgebildet ist; und
- einen Auslasskanal (5) für Abwasser,
wobei eine Außenwand des Einlasskanals (4) zumindest abschnittsweise durch ein deckelartiges Garnierstück (4.2) gebildet ist, welches stoffschlüssig mit der Außenwandfläche (2) der WC-Keramik (1) verbunden ist.

10. WC-Keramik (1) nach Anspruch 9, wobei das deckelartige Garnierstück (4.2) nahtlos in die Außenwandfläche (2) eingefügt ist.

11. WC-Keramik (1) nach Anspruch 9 oder 10, wobei das deckelartige Garnierstück (4.2) in einer Draufsicht auf die WC-Keramik (1) gegenüber einer Außenumfangslinie der WC-Keramik (1) seitlich zurückversetzt ist.

12. WC-Keramik (1) nach einem der Ansprüche 9 bis 11, wobei das deckelartige Garnierstück (4.2) konvex gekrümmt ist, und wobei die Außenfläche der WC-Keramik (1) im Bereich des deckelartigen Garnierstücks (4.2) konvex gekrümmt ist.

13. WC-Keramik (1) nach einem der Ansprüche 9 bis 12, wobei das deckelartige Garnierstück (4.2) an einer einer Rückwand zugewandten Seite der WC-Keramik (1) angeordnet ist.

14. WC-Keramik (1) nach einem der Ansprüche 9 bis 13, wobei das deckelartige Garnierstück (4.2) aus einem Keramikmaterial der WC-Keramik (1) hergestellt ist.

15. WC-Keramik (1) nach einem der Ansprüche 9 bis 14, wobei der Auslass des Einlasskanals (4) derart in einen in der Innenwandfläche (3) gebildeten Hohlraum der WC-Keramik (1) mündet, dass durch den Auslass (4.3) in den Innenraum eintretendes Spülwasser tangential an der Innenwandfläche (3) zu dem Auslasskanal (5) geleitet wird.
